# EUROPÄISCHE PATENTSCHRIFT

(11) **EP 0 061 521 B1**
(45) Veröffentlichungstag und Bekanntmachung des Hinweises auf die Patenterteilung: **26.09.1984**
(21) Anmeldenummer: 81108636.2
(22) Anmeldetag: 21.10.1981
(51) Int. Cl.: H01F 27/36

(54) **Schirmkörper für Joche von Eisenkernen von Transformatoren und Drosselspulen**
Shielding element for yokes of iron cores in transformers and in inductance coils
Corps d'écran pour culasses de noyaux de fer dans des transformateurs et dans des bobines de réactance

(30) Priorität: 20.03.1981 DE 3111100
(43) Veröffentlichungstag der Anmeldung: 06.10.1982
(73) Patentinhaber: TRANSFORMATOREN UNION AKTIENGESELLSCHAFT, D-7000 Stuttgart 50 (DE)
(72) Erfinder: Lutz, Walter, D-7441 Unterensingen (DE); Mössinger, Herbert, D-7300 Esslingen (DE)
(74) Vertreter: Mehl, Ernst, Dipl.-Ing.

## Beschreibung

Die Erfindung betrifft Schirmkörper aus mehreren Isolierstofflagen mit einer Leitpapiereinlage für Joche von gestuft lamellierten Eisenkernen von Transformatoren und Drosselspulen zur Schirmung der Jochstufenkanten gegen Stirnflächen bzw. Endschirmringe von Wicklungen.

Solche Schirmkörper sind üblicherweise aus mehreren Lagen von Isolierstoffen aufgebaut, zwischen denen mindestens eine Schicht aus elektrisch leitendem Werkstoff vorgesehen ist. Diese elektrisch leitenden Schichten sind bei bekannten Anordnungen mit einem sie abdeckenden niederohmigen Gitter aus ebenfalls elektrisch leitendem Werkstoff verbunden, um dadurch das Auftreten von Spannungsdifferenzen innerhalb der zur Schirmung vorgesehenen Schicht aus elektrisch leitendem Werkstoff zu verhindern. Diese Gitter sind üblicherweise aus Kupferlitze oder Kupfergewebeband hergestellt und mit einem Anschlußleiter aus dem eigentlichen Schirmkörper herausgeführt, sowie galvanisch mit dem abzuschirmenden Bauteil verbunden. Ein derartiger Abschirmkörper ist z. B. aus der DE-A-1 563 219 bekannt.

Nachteilig ist bei diesen Anordnungen der nicht unwesentliche Aufwand zur Einbringung dieses niederohmigen Gitters und dabei insbesondere die mechanische Sicherung des aus dem Schirmkörper herausgeführten Anschlußleiters. Darüber hinaus bewirkt gerade dieser Anschlußleiter eine Inhomogenität im elektrischen Feld und erfordert aufgrund seiner vergleichsweise niedrigen mechanischen Festigkeit und seiner schwachen Verankerung im Schirmkörper besondere Vorsichtsmaßnahmen während des Zusammenbaus des zu schirmenden Eisenkerns mit den zugehörigen Wicklungen.

Der Erfindung liegt daher die Aufgabe zugrunde, für Transformatoren und Drosselspulen für deren den Wicklungen zugekehrte Jochteile einen Schirmkörper zu schaffen, der sowohl einfach herzustellen als auch ohne Komplikationen einbaubar ist und dabei die an ihn gestellten physikalischen Anforderungen gut erfüllt.

Erfindungsgemäß wird diese Aufgabe bei einem Schirmkörper der eingangs genannten Art dadurch gelöst, daß die Leitpapiereinlage galvanisch vollständig von allen benachbarten und gegeneinander Spannung führenden Teilen getrennt ist, daß die Leitschicht in der Leiteinlage hochohmig und frei von Spannungsausgleichsleitern ist, daß das von der Leiteinlage geführte elektrische Potential rein kapazitiv durch das Verhältnis des Abstandes Jocheisen - Leitpapiereinlage zu dem Abstand Leitpapiereinlage - Stirnfläche bzw. Endschirmring der Wicklungen eingestellt ist und daß die Ränder der Leitpapiereinlage auf allen Seiten gegenüber den Rändern der übrigen Isolierstoffschichten zurückstehen.

Nach vorteilhaften Weiterbildungen der Erfindung ist vorgesehen, daß die Isolierstofflage zwischen dem Jocheisen und der Leitpapiereinlage einschichtig ist und daß die Leitpapiereinlage auf der dem Jocheisen abgekehrten Seite mit elektrisch leitendem Werkstoff beschichtet und auf dieser Seite durch eine unbeschichtete Papierlage abgedeckt ist.

Vorteilhaft überdeckt die Leitpapiereinlage in Umfangsrichtung des Joches außer dem mittleren Blechpaket nach beiden Seiten wenigstens drei Stufen und ist sie in Längsrichtung des Joches jeweils an die Durchdringungslinie des Joches mit einem Kernschenkel angepaßt.

Zur sicheren Fixierung der Leitpapiereinlage ist diese mit wenigstens einer ihrer benachbarten Isolierstoff lagen punktweise verklebt und sind die stufenparallelen Ränder des Schirmkörpers in Richtung auf das Joch abgebogen. Die stufenparallelen Ränder der Isolierstofflagen sind gemäß einem weiteren Fortbildungsmerkmal der Erfindung von im Abstand zueinander angeordneten, die Ränder umfassenden Kappen zusammengehalten.

Der erfindungsgemäß ausgebildet Schirmkörper ist sehr vorteilhaft, denn er ist aufgrund seines einfachen Aufbaus auch einfach herstellbar und gewährleistet in Folge von nicht erforderlichen Anschlußleitern eine extrem große Betriebssicherheit.

Ein Ausführungsbeispiel der Erfindung wird anhand einer Zeichnung näher erläutert.
Figur 1 zeigt den Querschnitt durch ein Joch eines Transformators mit mehreren bewickelten Kernschenkeln und
Figur 2 eine Einzelheit bei X in Fig. 1 in sehr stark vergrößertem Maßstab.

Ein Kernschenkel 1 trägt Wicklungen 2 mit einer stirnseitigen Isolierung 3. Der Kernschenkel 1 ist in nicht näher dargestellter Art und Weise mit einem unteren Joch 4 so verzahnt, daß sich das untere Joch 4 und der Kernschenkel 1 gegenseitig mechanisch halten und stützen. Die hierzu erforderlichen Preßkräfte sind in üblicher Weise durch Bandagen und/oder Preßeisen und/oder Preßbolzen aufgebracht.

Seitlich anschließend an die beiden Längsseiten des unteren Joches 4 sind Platten 5 aus Isolierwerkstoff vorgesehen, deren den Wicklungen 2 zugekehrte Oberflächen zusammen mit der wicklungsseitigen Oberfläche des unteren Joches 4 den Wicklungstisch bilden, auf dem die Wicklungen 2 in nicht dargestellter Art und Weise nach unten abgestützt sind. Diese Platten 5 überdecken dabei die weiter außen liegenden Blechpakete des im Querschnitt stufenförmig an eine vorgegebene Kurvenform angepaßten lamellierten unteren Joches 4.

In Folge der üblichen Erdung des unteren Joches 4 und der auf Hochspannungspotential liegenden Wicklungen 2 besteht zwischen diesen beiden Baugruppen ein erheblicher Potentialunterschied, zu dessen leichterer und sichererer Beherrschung zumindest bei sehr hohen Nennspannungen sowohl die Wicklungen 2 als auch das Stufen aufweisende untere Joch 4 mit großflächigen Abschirmungen versehen sind. Die wicklungsseitige Abschirmung ist beim Ausführungsbeispiel in nicht näher dargestellter Art und Weise in die stirnseitige Isolierung 3 der Wicklungen eingebaut.

Zur Abschirmung des unteren Joches 4 dient ein Schirmkörper 6, der im Zwischenraum zwischen den Platten 5 über dem unteren Joch 4 angeordnet ist. Zur mechanischen Unterstützung des dünnwandig ausgeführten Schirmkörpers 6 dienen Füllkörper 7 und 8, die die von den Stufen des unteren Joches 4 und dem Schirmkörper 6 eingeschlossenen Stufenräume ausfüllen. Die Füllkörper 7 und 8 sind beispielsweise aus Holz, Preßspan oder Preßholz hergestellt.

Fig. 2 zeigt in stark vergrößertem Maßstab den schichtweisen Aufbau des Schirmkörpers 6 aus Isolierstofflagen. Diese Isolierstofflagen bestehen beginnend auf der dem unteren Joch 4 zugekehrten Seite des Schirmkörpers 6 aus einer Schicht etwa 1 mm starken Preßspans 9, gefolgt von einer 0,145 mm starken Schicht Leitpapiers 10 mit einer der Wicklung 2 zugekehrten leitenden Auflage 11, die wiederum von einer 0,145 mm starken Papierschicht 12 bedeckt ist. Über diesen Schichten sind beim Ausführungsbeispiel noch jeweils 1 mm starke Schichten aus Preßspan 13 und 14 vorgesehen. Zur gegenseitigen Lagesicherung der einzelnen Schichten sind mindestens die Papierlagen 10 und 12 punktweise miteinander verklebt.

Die leitende Auflage 11 selbst ist sehr dünn und dadurch verhältnismäßig hochohmig. Da ein wesentlicher Teil der leitenden Auflage 11 in einem Abstand von 1,145 mm über dem Hauptblechpaket des unteren Joches 4 liegt und der Abstand der leitenden Auflage 11 von der Stirnseite der Wicklungen 2 sehr viel größer ist, führt die leitende Auflage 11 aufgrund kapazitiver Kopplung praktisch das Potential des unteren Joches 4, ohne galvanisch mit diesem verbunden zu sein. Dadurch ist es möglich, auch auf ein niederohmiges Anlenkgitter für die leitende Auflage 11 zu verzichten.

Wie darüber hinaus Versuche gezeigt haben, ergibt sich ein besonders günstiger Feldverlauf, wenn die zur Jochachse parallelen Längskanten des Schirmkörpers 6 J.l.m etwa 90° abgebogen sind und sich mit ihren Rändern an eine Stufenkante des unteren Joches 4 anlegen.

## Patentansprüche

1. Schirmkörper aus mehreren Isolierstofflagen (9, 12, 13, 14) und einer Leitpapiereinlage (10) für Joche (4) von gestuft lamellierten Eisenkernen von Transformatoren und Drosselspulen zur Schirmung der Jochstufenkanten gegen Stirnflächen bzw. Endschirmringe von Wicklungen, dadurch gekennzeichnet,
- daß die Leitpapiereinlage (10) galvanisch vollständig von allen benachbarten und gegeneinander Spannung führenden Teilen (2, 4) getrennt ist,
- daß die Leitschicht (11) in der Leitpapiereinlage (10) hochohmig und frei von Spannungsausgleichsleitern ist,
- daß das von der Leiteinlage (10) geführte elektrische Potential rein kapazitiv durch das Verhältnis des Abstandes Joch (4) - Leitpapiereinlage (10) zu dem Abstand Leitpapiereinlage (10) - Stirnfläche bzw. Endschirmring der Wicklungen (2) eingestellt ist und
- daß die Ränder der Leitpapiereinl'age (10) auf allen Seiten gegenüber den Rändern der übrigen Isolierstoffschichten (9, 12, 13, 14) zurückstehen.

2. Schirmkörper nach Anspruch 1, dadurch gekennzeichnet, daß die Isolierstofflage (9) zwischen dem Joch (4) und der Leitpapiereinlage (10) einschichtig ist.

3. Schirmkörper nach den Ansprüchen 1 und 2, dadurch gekennzeichnet, daß die Leitpapiereinlage (10) auf der dem Joch (4) abgekehrten Seite mit elektrisch leitendem Werkstoff (11) beschichtet und auf dieser Seite durch eine unbeschichtete Papierlage (12) abgedeckt ist.

4. Schirmkörper nach den Ansprüchen 1 bis 3, dadurch gekennzeichnet, daß die Leitpapiereinlage (10) und die auf deren beschichteter Seite liegende Papierlage (12) jeweils 0,145 mm stark sind und daß alle anderen Isolierstofflagen (9, 13, 14) aus etwa 1 mm starkem Papier oder Preßspan bestehen.

5. Schirmkörper nach den Ansprüchen 1 bis 4, dadurch gekennzeichnet, daß die Leitpapiereinlage (10) in Umfangsrichtung des Joches (4) außer dem mittleren Blechpaket nach beiden Seiten wenigstens drei Stufen abdeckt.

6. Schirmkörper nach den Ansprüchen 1 bis 5, dadurch gekennzeichnet, daß die Leitpapiereinlage (10) in Längsrichtung des Joches (4) jeweils an die Durchdringungslinie des Joches (4) mit einem Kernschenkel (1) angepaßt ist.

7. Schirmkörper nach den Ansprüchen 1 bis 6, dadurch gekennzeichnet, daß mindestens die Leitpapiereinlage (10) mit wenigstens einer ihrer benachbarten Isolierstofflagen (9, 12, 13, 14) punktweise verklebt ist.

8. Schirmkörper nach den Ansprüchen 1 bis 7, dadurch gekennzeichnet, daß die stufenparallelen Ränder des Schirmkörpers (6) in Richtung auf das Joch (4) um etwa 90° abgebogen sind.

9. Schirmkörper nach den Ansprüchen 1 bis 8, dadurch gekennzeichnet, daß die stufenparallelen Ränder der Isolierstofflagen (9, 10, 12, 13, 14) von im Abstand zueinander angeordneten, die Ränder umfassenden Kappen zusammengehalten sind.

## Claims

1. A screening element, consisting of a plurality of insulant layers (9, 12, 13, 14) and a conductive paper insert (10), for yokes (4) of stepwise laminated iron cores, of transformers and inductance coils, for screening the stepped edges of the yoke from end faces, or end screening rings, of windings, characterised in
- that the conductive paper insert (10) is completely metallically separated from all neighbouring components (2, 4) which carry opposite voltages,
- that the conductive layer (11) in the conductive paper insert (10) is of high resistance and free from voltage-balancing conductors,
- that the electrical potential carried by the conductive insert (10) is adjusted in a purely capacitive manner by the relation of the distance from the yoke (4) to the conductive paper insert (10), to the distance from the conductive paper insert (10) to the end face or end screening ring of the winding (2), and
- that the edges of the conductive paper insert (10) are set back on all sides with respect to the edges of the remaining insulant layers (9, 12, 13, 14).

2. A screening member according to Claim 1, characterised in that the insulant layer (9) between the yoke (4) and the conductive paper insert (10) is a single layer.

3. A screening member according to Claims 1 and 2, characterised in that the conductive paper insert (10) is coated with an electrically conductive material (11) on the side facing away from the yoke (4) and is covered with an uncoated paper layer (12) on this side.

4. A screening member according to Claims 1 to 3, characterised in that the conductive paper insert (10) and the paper layer (12), which is arranged on the coated side thereof, in each case have a thickness of 0.145 mm, and that all other insulant layers (9, 13, 14) consist of paper or pressboard having a thickness of approximately 1 mm.

5. A screening member according to Claims 1 to 4, characterised in that in the peripheral direction of the yoke (4), the conductive paper insert

(10) covers at least three steps towards both sides, :in addition to the central lamination assembly.

6. A screening member according to Claims 1 to 5, characterised in that, in the longitudinal direction of the yoke (4), the conductive paper insert (10) is fitted to the line of penetration of the yoke (4) by means of a core arm (1).

7. A screening member according to Claims 1 to 6, characterised in that at least the conductive paper insert (10) is glued at points to at least one of its neighbouring insulant layers (9, 12, 13, 14).

8. A screening member according to Claims 1 to 7, characterised in that the edges of the screening member (6) parallel to the steps are bent through about 90° in the direction of the yoke (4).

9. A screening medium according to Claims 1 to 8, characterised in that the edges of the insulant layers (9, 10, 12, 13, 14) parallel to the steps are held together by caps which surround the edges and are spaced from one another.

## Revendications

1. Corps-écran constitué par plusieurs couches d'une substance isolante (9, 12, 13, 14) et par une garniture de papier conducteur (10) pour des culasses de noyaux de fer, lamellés et en gradins, de transformateurs et de bobines de réactance, en vue de la protection par écran du bord des gradins de culasse contre les surfaces frontales ou l'écran statique d'extrémité d'enroulements, caractérisé par le fait,
- que la garniture en papier conducteur (10) est séparée galvaniquement et complètement de tous les éléments voisins (2, 4) et portés respectivement à des tensions,
- que la couche conductrice (11) dans la garniture à papier conducteur (10) est fortement ohmique et dépourvue de conducteurs de compensation de tension,
- que le potentiel électrique de la garniture conductrice (10) est ajusté, par voie purement capacitive, par le rapport entre la distance culasse (4) - garniture de papier conducteur et la distance garniture de papier conducteur (10) - surface frontale ou anneau statique d'extrémité des enroulements (2), et
- que les bords de la garniture du papier conducteur (10) sont de toutes parts en retrait sur les bords des autres couches de substance isolante (9, 12, 13, 14).

2. Corps-écran selon la revendication 1, caractérisé par le fait que la couche de substance isolante (9) est constituée par une couche disposée entre la culasse (4) et la garniture de papier conducteur (10).

3. Corps-écran selon les revendications 1 et 2, caractérisé par le fait que la garniture de papier conducteur (10) est recouverte, sur le côté qui est éloigné de la culasse (4), d'une couche d'une matière électriquement conductrice (11), et est, sur ce côté, recouverte par une couche de papier (12), non enduite.

4. Corps-écran selon les revendications 1 à 3, caractérisé par le fait que la garniture de papier conducteur (10) et la couche de papier (12) qui est située sur son côté enduit, ont respectivement une épaisseur de 0,145 mm, et que toutes les autres couches de substance isolante (9, 13, 14) sont constituées par un papier fort ou par du presspahn ayant une épaisseur d'environ 1 mm.

5. Corps-écran selon les revendications 1 à 4, caractérisé par le fait que les garnitures de papier conducteur (10) recouvrent, sur les deux côtés, au moins trois gradins dans le sens périphérique de la culasse (4), à l'exception du paquet de tôles médian.

6. Corps-écran selon les revendications 1 à 5, caractérisé par le fait que les garnitures de papier conducteur (10) sont adaptées, dans la direction longitudinale de la culasse (4), respectivement à la ligne de passage de la culasse (4) par rapport à la branche de noyaux (1).

7. Corps-écran selon les revendications 1 à 6, caractérisé par le fait qu'au moins la garniture de papier conducteur (10) est collée, par points, avec au moins une couche de substance isolante (9, 12, 13, 14) voisine.

8. Corps-écran selon les revendications 1 à 7, caractérisé par le fait que les bords du corps-écran (6) qui sont parallèles aux gradins, sont recourbés en direction de la culasse (4), selon un angle d'environ 90°.

9. Corps-écran selon les revendications 1 à 8, caractérisé par le fait que les bords des couches de substance isolante (9, 10, 12, 13, 14), qui sont parallèles aux gradins, sont assemblés par des capots disposés à une certaine distance l'un de l'autre et entourant les bords.
